# EUROPÄISCHE PATENTSCHRIFT

(11) **EP 1 151 193 B1**
(45) Veröffentlichungstag und Bekanntmachung des Hinweises auf die Patenterteilung: **31.03.2004**
(21) Anmeldenummer: 00975804.6
(22) Anmeldetag: 28.09.2000
(51) Int. Cl.: F02N 5/04

(54) **IMPULSSTARTVERFAHREN UND IMPULSSTARTVORRICHTUNG FÜR EINE BRENNKRAFTMASCHINE**
PULSE START METHOD AND PULSE START DEVICE FOR AN INTERNAL COMBUSTION ENGINE
PROCEDE DE DEMARRAGE PAR IMPULSION ET DISPOSITIF DE DEMARRAGE PAR IMPULSION POUR MOTEUR A COMBUSTION INTERNE

(30) Priorität: 24.11.1999 DE 19956384
(43) Veröffentlichungstag der Anmeldung: 07.11.2001
(73) Patentinhaber: ROBERT BOSCH GMBH, 70442 Stuttgart (DE)
(72) Erfinder: GROB, Ferdinand, D-74354 Besigheim (DE); AHNER, Peter, 71032 Boeblingen (DE); ACKERMANN, Manfred, 71570 Oppenweiler (DE)
(86) Internationale Anmeldenummer: PCT/DE2000/003391
(87) Internationale Veröffentlichungsnummer: WO 2001/038725

(56) Entgegenhaltungen:
- DE-A- 2 748 697
- DE-A- 3 026 569
- DE-A- 19 645 943
- DE-A- 19 858 992
- PATENT ABSTRACTS OF JAPAN vol. 007, no. 230 (M-249), 12. Oktober 1983 (1983-10-12) & JP 58 124066 A (HITACHI KENKI KK), 23. Juli 1983 (1983-07-23)

## Beschreibung

Die Erfindung betrifft ein Impulsstartverfahren für eine Brennkraftmaschine gemäß Oberbegriff des Anspruchs 1 sowie eine Impulsstartvorrichtung gemäß Oberbegriff des Anspruchs 12, wie aus JP-A-58 124 066 bekannt.

### Stand der Technik

Ein Impulsstartverfahren und eine Impulsstartvorrichtung für eine Brennkraftmaschine sind bekannt. Bei dem Impulsstartverfahren wird während einer Aufziehphase eine Schwungmasse drehangetrieben beschleunigt. Dies erfolgt mittels eines elektrischen Starters. Dabei ist eine zwischen der Brennkraftmaschine und der Schwungmasse angeordnete Impulsstart-Kupplung geöffnet. Durch den Antrieb der Schwungmasse wird mechanische Arbeit gespeichert. Während einer Kupplungsphase, bei der die Impulsstart-Kupplung geschlossen wird, wird durch diese gespeicherte Arbeit zusammen mit dem Antriebsmoment des Starters die Brennkraftmaschine angedreht. Vorteil gegenüber einem konventionellen Start, bei dem über eine zeitlich relativ lange Phase mit einer quasistationären Drehzahl die Brennkraftmaschine angetrieben wird, ist, dass sich beim Impulsstart ein impulsartiger Drehzahlverlauf mit steil ansteigender Flanke beim Schließen der Impulsstart-Kupplung ergibt, so dass ein sicherer Start der Brennkraftmaschine erreicht wird.

Nachteilig bei dem bekannten Impulsstart-Verfahren beziehungsweise der bekannten Vorrichtung ist, dass das Startsystem auf hohe Leistung ausgelegt werden muss. Insbesondere deshalb, weil für jeden Betriebszustand der Brennkraftmaschine ein sicherer Start gewährleistet werden muss. Insbesondere bei zunehmender Kälte wird diese hohe Starterleistung benötigt, weil die vom Starter aufzubringende Schleppleistung zu- und die Starterbatterieleistung abnimmt. Gegenüber dem konventionellen Startsystem ist diese Problematik beim Impulsstart noch ausgeprägter, weil die von dem elektrischen Starter aufzubringende Schleppleistung auch mit der Drehzahl ansteigt. Die Schleppleistung erhöht sich auch dann, wenn zur Drehmomentübertragung im Antriebsstrang ein Automatikgetriebe vorgesehen ist, so dass zusätzlich Schleppleistung für den Wandlereingang des Getriebes mit aufzubringen ist. Bekannte Impulsstartverfahren beziehungsweise Impulsstartvorrichtung sind außerdem hinsichtlich Leistung derart ausgelegt, dass auch bei ungünstigen Drehstellungen der Kurbelwelle der Brennkraftmaschine ein sicherer Start erreicht werden soll. Im schlechtesten Fall kann es beispielsweise notwendig sein, die Kurbelwelle um 400° zu drehen, um eine für den Start notwendige Synchronisation der Brennkraftmaschine zu erreichen. Bei der Synchronisation sollen insbesondere Stellungen der Kolben beziehungsweise der Ventile ermittelt werden. Entsprechend diesen Stellungen muss das Einspritzen von Kraftstoff und die Zündung erfolgen. Außerdem muss beim Impulsstart darauf geachtet werden, dass selbst bei ungünstigen Ausgangsbetriebsstellungen beziehungsweise Umgebungsparameter das enge Zeitfenster für den Start der Brennkraftmaschine eingehalten werden kann. Dieses Zeitfenster ergibt sich insbesondere daraus, dass beim Schließen der Impulsstart-Kupplung die Drehzahl der Schwungmasse sehr schnell abnimmt und damit auch die Drehzahl der Brennkraftmaschine geringer bleibt, wobei ein Start der Brennkraftmaschine spätestens dann erreicht sein muss, wenn die Drehzahl der Brennkraftmaschine unter die Minimaldrehzahl für die Startfähigkeit abfällt. Da sich bei niedrigen Temperaturen die Schleppmomente erhöhen, beispielsweise durch geringere Viskosität der Schmierstoffe, verschmälert sich dieses Zeitfenster. Es muss daher zur Sicherung des Kaltstarts auf eine sehr hohe Startleistung dimensioniert werden, insbesondere auch deshalb, weil bei einem Startabbruch die Unkenntnis über den Gemischzustand des Saugrohrs und der einzelnen Zylinder die Chancen für einen erfolgreichen zweiten Startversuch noch geringer werden. Eine Abschätzung der Startleistung für einen 3-Liter-6-Zylindermotor mit Automatikgetriebe ergibt beispielsweise bei einer Umgebungstemperatur von -25°C eine notwendige Aufziehdrehzahl der Schwungmasse von ca. 1500 l/min bei einem aufzubringenden Schleppmoment von ca. 35 Nm. Daraus resultiert die mechanische Leistung des Starters von ca. 5,2 kW und daraus eine Batterieleistung von ca. 6,6 kW.

### Vorteile der Erfindung

Das Impulsstartverfahren mit den Merkmalen des Anspruchs 1 und die Impulsstartvorrichtung mit den Merkmalen des Anspruchs 12 bieten demgegenüber den Vorteil, dass eine deutliche Reduzierung der zur Startabsicherung beim Impulsstart notwendigen Startleistung möglich ist. Insbesondere dadurch, dass ein Drehzahlbeobachter während der Aufzieh-und/oder der Kupplungsphase den Drehzahlverlauf der Schwungmasse auswertet, kann ermittelt werden, ob die zur Verfügung stehende, gegenüber dem Stand der Technik reduzierte Startleistung ausreicht, die Brennkraftmaschine bei einem ersten Startversuch zu starten. Ist dies nicht der Fall, wird mittels der drehbeschleunigten Schwungmasse und/oder der elektrischen Startvorrichtung die Brennkraftmaschine zumindest noch in eine für einen nachfolgenden zweiten Startversuch günstige Betriebsstellung gebracht. Insbesondere bei Kaltstartbedingungen hat sich gezeigt, dass bei einem ersten Andrehen der Brennkraftmaschine die Schleppleistung für einen nachfolgenden zweiten Startversuch verringert werden kann, da bereits durch das erste Andrehen eine Schmierung der beweglichen Teile in der Brennkraftmaschine und/oder des angeflanschten Getriebes erreicht wird. Insbesondere bei Automatikgetrieben hat sich gezeigt, dass einige wenige Umdrehungen genügen, um die Schleppleistung am Wandlereingang zu reduzieren. Somit wird für den zweiten nachfolgenden Startversuch weniger Schleppleistung benötigt, so dass auch durch das Einstellen der günstigen Betriebsstellung der Brennkraftmaschine für den zweiten Startversuch eine wesentlich geringere Startleistung aufgebracht werden muss, wobei dennoch ein sicherer Start erzielt werden kann. Wird während der Aufziehphase der Drehzahlverlauf der Schwungmasse ausgewertet, kann auch ermittelt werden, ob die Starterbatterie ausreichend Leistung bereitstellen kann. Lässt sich aus dem Drehzahlverlauf jedoch ablesen, dass die Schwungmasse nicht auf die erforderliche Drehzahl gebracht werden kann, kann vorzeitig die Kupplungsphase eingeleitet werden, und die Brennkraftmaschine in eine für den zweiten Startversuch günstige Betriebsstellung gebracht werden. Durch das erste Andrehen beim ersten Startversuch wird auch hier bereits das Schleppmoment verringert, so dass der nachfolgende zweite Startversuch auch mit geringerer Leistung Erfolg hat.

Das erfindungsgemäße Impulsstartverfahren beziehungsweise die Impulsstartvorrichtung bieten außerdem den Vorteil, dass keine zusätzlichen Hardwarekomponenten bereitgestellt werden müssen. Üblicherweise wird beim Impulsstart einer Brennkraftmaschine die Impulsstart-Kupplung erst dann geschlossen, wenn die Schwungmasse eine bestimmte Drehzahl erreicht hat. Es ist also ohnehin ein Drehzahlsensor vorgesehen. Dessen Signal kann selbstverständlich auch zur Beurteilung des Drehzahlverlaufs beim erfindungsgemäßen Verfahren beziehungsweise bei der erfindungsgemäßen Impulsstartvorrichtung verwendet werden. Um die günstige Betriebsstellung der Brennkraftmaschine einstellen beziehungsweise bereitstellen zu können, sind auch hier bereits vorhandene Geber, insbesondere Drehwinkelgeber, an modernen Brennkraftmaschinen vorgesehen, die beispielsweise die Drehstellung der Kurbel- und/oder Nockenwelle und/oder die Kolbenstellung detektieren können. Bei modernen Brennkraftmaschinen werden diese Werte zur Steuerung beziehungsweise Regelung des Verbrennungsvorganges benötigt. Somit kann auch das Signal dieser Geber in vorteilhafter Weise beim erfindungsgemäßen Impulsstartverfahren beziehungsweise bei der Impulsstartvorrichtung ausgewertet werden.

Um den Drehzahlverlauf der Schwungmasse beurteilen zu können, ist während der Aufziehphase vorgesehen, den Gradient des Drehzahlverlaufs zu beobachten, wobei bei einem zu geringen Gradient -wie vorstehend erwähnt- die Kupplungsphase eingeleitet wird, so dass die Brennkraftmaschine noch in die für den zweiten Startversuch günstige Betriebsstellung gebracht werden kann.

Alternativ oder zusätzlich kann für die Auswertung beziehungsweise Beurteilung des Drehzahlverlaufs die Höhe der Drehzahl der Schwungmasse zu festlegbaren Zeitpunkten erfasst werden, wobei auch hier bei einer zu geringen Drehzahlhöhe bei einem bestimmten Zeitpunkt die Kupplungsphase eingeleitet wird.

Wird während der Aufziehphase die Impulsstart-Kupplung vorzeitig geschlossen, wird vorzugsweise überhaupt kein Startversuch in dem Sinn unternommen, dass eine Aktivierung der Zündung beziehungsweise eine Einspritzung an der Brennkraftmaschine erfolgt. Dadurch wird gewährleistet, dass sich im Ansaugkanal der Brennkraftmaschine keine unkontrollierten Gemischzustände einstellen.

Wird während der Kupplungsphase ein zu geringer Gradient der Drehzahlkurve und/oder zu einem bestimmten Zeitpunkt eine zu geringe Drehzahl der Schwungmasse ermittelt, wird der Startversuch vorzeitig abgebrochen, also die Ansteuerung der elektrischen Startvorrichtung aufgehoben, jedoch vorzugsweise erst dann, wenn die Brennkraftmaschine die für den zweiten Startversuch günstige Betriebsstellung eingenommen hat. Es kann also vorgesehen sein, dass auch während der Kupplungsphase die elektrische Startvorrichtung die Schwungmasse weiter antreibt beziehungsweise abbremst, um die Brennkraftmaschine in einer bestimmten gewünschten Betriebsstellung anhalten oder in einen gewünschte Stellung bringen zu können.

Nach einer Weiterbildung der Erfindung ist vorgesehen, dass beim Startabbruch zumindest noch die Synchronisierung der Brennkraftmaschine erfolgt, während der die Kolbenstellung und/oder die Ventilstellung der Brennkraftmaschine ermittelt wird. Typischerweise genügt eine Drehung der Kurbelwelle um 200°, um die Kolben- und/oder Ventilstellungen der Brennkraftmaschine ermitteln zu können. In einem ungünstigen Fall können auch 400° Kurbelwellendrehung notwendig sein, um die Synchronisation durchzuführen.

Um die Beurteilung beziehungsweise Auswertung des Drehzahlverlaufs der Schwungmasse verbessern zu können, werden vorzugsweise weitere Startparameter berücksichtigt. Hierzu zählen beispielsweise die Umgebungstemperatur, die Betriebstemperatur der Brennkraftmaschine und der Ladezustand der Starterbatterie.

Für einen verbesserten zweiten Startversuch kann vorgesehen sein, dass zwischen dem ersten und dem zweiten Startversuch ein Nachladen der Starterbatterie über die Bordnetzbatterie eines Kraftfahrzeugs erfolgt. Damit ist es möglich, die von der elektrischen Startvorrichtung abzugebende Leistung zu erhöhen.

Um die Brennkraftmaschine in die für den zweiten Startversuch günstige Betriebsstellung zu bringen, ist insbesondere vorgesehen, dass das Auspendeln der Brennkraftmaschine beeinflusst wird. Dies ist beispielsweise über die elektrische Startvorrichtung möglich, die die Schwungmasse antreibt. Die elektrische Startvorrichtung kann also neben ihrer Antriebsfunktion noch eine Bremsfunktion aufweisen. Bevorzugt wird daher der elektrische Starter als sogenannter Starter-Generator ausgebildet, der im Betrieb der Brennkraftmaschine das Bordnetz des Kraftfahrzeugs mit elektrischer Energie versorgt. Für die günstige Betriebsstellung ist insbesondere vorgesehen, dass zumindest ein Kolben in eine Hubposition gebracht wird, aus der nach einer Kraftstoffeinbringung in den Brennraum eine Verbrennung dieses Kraftstoffs erreicht werden kann, also ein Arbeitshub des Kolbens bereitgestellt werden kann, so dass eine erste unterstützende Verbrennung in der Brennkraftmaschine erreicht werden kann, und zwar vor Abfall der Drehzahl der Brennkraftmaschine unter die Startgrenzbedingung, die ca. bei 80 l/min veranschlagt werden kann.

Weitere vorteilhafte Ausgestaltungen ergeben sich aus den Unteransprüchen.

### Zeichnung

Die Erfindung wird nachfolgend anhand von Ausführungsbeispielen mit Bezug auf die Zeichnung näher erläutert. Es zeigen:
- Figur 1: ein Blockschaltbild einer Impulsstartvorrichtung,
- Figur 2: ein Ablaufdiagramm eines Impulsstartverfahrens,
- Figur 3: einen Drehzahlverlauf einer Brennkraftmaschine bei einem zweiten Startversuch.

### Beschreibung der Ausführungsbeispiele

Figur 1 zeigt in einem Blockschaltbild eine Brennkraftmaschine 1, die zumindest einen hier nicht dargestellten Hubkolben mit zugehörigen Ventilen umfassen kann, wobei der Hubkolben eine Welle, insbesondere Kurbelwelle 2, der Brennkraftmaschine antreibt. Zwischen einer drehbar gelagerten Schwungmasse 3 und der Kurbelwelle 2 ist eine an sich bekannte Impulsstart-Kupplung 4 angeordnet, so dass die Schwungmasse 3 mit der Kurbelwelle 2 gekuppelt werden kann. Die Schwungmasse 3 wird von einem elektrischen Starter 5 drehangetrieben. Zwischen Schwungmasse 3 und Starter 5 kann ein Startergetriebe 6 angeordnet sein, das vorzugsweise mehrstufig ausgebildet ist. Bei dem Starter 5 handelt es sich vorzugsweise um einen sogenannten Starter-Generator. Um ein hier nicht dargestelltes Kraftfahrzeug anzutreiben, ist ferner eine Drehzahlübersetzungsmittel 7 vorgesehen, dessen Antriebseingang 8 mit der Kurbelwelle 2 verbindbar ist. Das Drehzahlübersetzungsmittel 7 ist vorzugsweise als Automatik-Getriebe ausgebildet. Es kann jedoch auch ein an sich bekanntes Schall-Getriebe sein.

Der elektrische Starter 5 wird von einer Startersteuerung 9 angesteuert. Die Startersteuerung 9 steuert ebenso das Öffnen und das Schließen der Impulsstart-Kupplung 4. Signale von in der Brennkraftmaschine 1 angeordneten Sensoren, die beispielsweise die Drehstellung der Kurbelwelle 2 und/oder einer nicht dargestellten Nockenwelle erfassen und/oder die Temperatur der Brennkraftmaschine 1, werden von der Startersteuerung 9 erfasst. Der elektrische Starter 5 und die Startersteuerung 9 bilden eine Impulsstartvorrichtung 10, bei der der elektrische Starter 5 die Schwungmasse 3 auf eine vorgebbare Drehzahl n beschleunigt. Erreicht die Drehzahl n eine für den Start der Brennkraftmaschine 1 notwendige Aufziehdrehzahl nₛₒₗₗ steuert die Startersteuerung 9 die Impulsstart-Kupplung 4 an, so dass diese geschlossen und die Kurbelwelle 2 von der Schwungmasse 3 beschleunigt wird. Die Startersteuerung 9 öffnet die Impulsstart-Kupplung bevor ein neuer Aufziehvorgang, also ein Beschleunigen der Schwungmasse 3 erfolgen soll.

Während der Aufziehphase der Schwungmasse 3 auf die Aufziehdrehzahl nₛₒₗₗ überwacht eine vorzugsweise der Startersteuerung 9 zugeordnete Auswerteschaltung 11 den Drehzahlverlauf der Schwungmasse 3. Die Auswerteschaltung 11 kann zu bestimmten vorgebbaren Zeitpunkten die Höhe der Drehzahl der Schwungmasse 3 ermitteln. Es kann jedoch auch vorgesehen sein, dass eine Drehzahlkurve über der Zeit ermittelt wird, wobei dann der Gradient der Kurve zu festlegbaren Zeitpunkten ermittelt werden kann. Vorzugsweise wird die Drehzahl n der Schwungmasse 3 über einen in dem Starter 5 angeordneten Drehzahlsensor 12 ermittelt, dessen Messsignal von der Auswerteschaltung 11 erfasst wird. Über einen Aktivierungseingang 13 kann zumindest ein erster Startvorgang manuell ausgelöst werden.

Anhand von Figur 2 wird mittels des dargestellten Flussdiagramms ein Impulsstart der Brennkraftmaschine 1 mit bis zu zwei Aufziehphasen wiedergegeben. Der Startbeginn 14 wird über den Aktivierungseingang 13 ausgelöst. Die Startersteuerung 9 aktiviert den elektrischen Starter 5, der die Schwungmasse 3 während der Aufziehphase 15 antreibt. Während der Aufziehphase 15 überwacht die Auswerteschaltung 11 die Drehzahl n der Schwungmasse 3 dahingehend, ob die Drehzahl n kleiner als die Aufziehdrehzahl nₛₒₗₗ ist. Alternativ oder zusätzlich wird ermittelt, ob der Gradient g der Drehzahlkurve größer als ein vorgebbarer minimaler Gradient gₘᵢₙ ist. Sind diese beiden im Entscheidungsschritt 16 aufgeführten Bedingungen erfüllt, wird in der Startersteuerung 9 entschieden, dass die Aufziehphase fortgesetzt werden soll, wie dies durch den Verfahrensschritt 17 angedeutet ist.

Wird über den Drehzahlsensor 12 ermittelt, dass die Drehzahl n größer oder gleich der Aufziehdrehzahl ist (Schritt 18), wird die Aufziehphase beendet und die Impulsstart-Kupplung 4 geschlossen, was durch den Verfahrensschritt 19 wiedergegeben ist. Die Auswerteschaltung 11 ermittelt auch, ob der Gradient g der Drehzahlkurve geringer ist als der vorgebbare minimale Gradient gₘᵢₙ. Ist außerdem die Drehzahl n geringer als die Solldrehzahl nₛₒₗₗ (Schritt 20), wird die Impulsstart-Kupplung 4 ebenfalls geschlossen, also zum Verfahrensschritt 19 übergegangen. An den Verfahrensschritt 19 schließt sich die erste Kupplungsphase 21 an, bei der die Synchronisation an der Brennkraftmaschine 1 durchgeführt wird. Während der Synchronisation werden die Stellungen der Kolben und der Ventile der Brennkraftmaschine 1 ermittelt. Bei der nachfolgenden zweiten Kupplungsphase 22 ist die Synchronisation erreicht beziehungsweise beendet. Während der zweiten Kupplungsphase 22 wird durch Extrapolation der von der Auswerteschaltung 11 erfassten Drehzahlkurve, gegebenenfalls unter Einbeziehung des Gradienten g, abgeschätzt, ob mindestens ein Verbrennungsvorgang oberhalb der Startfähigkeitsgrenze (Minimaldrehzahl, bei der ein Start erwartet werden kann) der Brennkraftmaschine 1 möglich ist. In diesem Verfahrensschritt 23 wird abgeschätzt, ob die Drehzahl n größer oder gleich einer Minimaldrehzahl nₖₘᵢₙ ist, die eine Minimaldrehzahl während der Kupplungsphase darstellt. Außerdem kann der Gradient g mit einem Grenzwert für den Gradient gₖₘᵢₙ der Drehzahlkurve während der Kupplungsphase verglichen werden. Ist die Drehzahl n beziehungsweise der Gradient g größer als die Vergleichswerte nₖₘᵢₙ beziehungsweise gₖₘᵢₙ, wird der Start im Verfahrensschritt 24 fortgeführt. Ist die Drehzahl zu gering beziehungsweise der Drehzahlabfall (Gradient) zu groß, weist also die Drehzahlkurve n(t) große negative Steigung auf, wird der erste Startversuch im Verfahrensschritt 25 abgebrochen. Beim Auspendeln der Brennkraftmaschine wird die Kurbelwelle 2 vorzugsweise bei einer Drehstellung angehalten, die einer für einen zweiten Startversuch günstige Betriebsstellung der Brennkraftmaschine 1 entspricht. Bei der günstigen Betriebsstellung ist vorzugsweise vorgesehen, dass zumindest ein Kolben der Brennkraftmaschine 1 eine Stellung derart aufweist, dass in seinem zugeordneten Zylinder unmittelbar nachfolgend ein Verbrennungsvorgang eingeleitet beziehungsweise gestartet werden kann. Ist die Brennkraftmaschine 1 zum Stillstand gekommen, wird die Impulsstart-Kupplung 4 während des Verfahrensschritts 25 geöffnet. Nachfolgend kann ein zweiter Startversuch (Verfahrensschritt 26) eingeleitet werden, also eine neue Aufziehphase 15 beginnen. Da die Brennkraftmaschine 1 für den zweiten Start in einer günstigen Betriebsstellung ist, kann unmittelbar vor Beendigung der zweiten Aufziehphase 15 und vor Beginn der zweiten Kupplungsphase 22 Kraftstoff in einen Zylinder der Brennkraftmaschine eingespritzt werden, so dass während der zweiten Kupplungsphase 22 ein sicherer Start herbeigeführt wird. Beim zweiten Startversuch kann auf den Verfahrensschritt 21, also die Synchronisation der Brennkraftmaschine gegebenenfalls verzichtet werden. Es ist auch vorgesehen, dass nach dem Abbruch des ersten Starts während des Verfahrensschritts 25 keine Kraftstoffeinspritzung und/oder Zündung erfolgt.

Wird während des ersten Startversuchs im Verfahrensschritt 20 ermittelt, dass der Gradient g beziehungsweise die Drehzahl n zu gering ist, kann vorgesehen sein, dass die Kurbelwelle 2 der Brennkraftmaschine 1 noch über eine bestimmte vorgebbare Zeit weiter drehangetrieben wird, wobei auch eine entsprechende Drehzahl beibehalten wird, die sich beispielsweise aus der Starterdrehzahl unter Last ergibt. Dadurch wird insbesondere beim Kaltstart gewährleistet, dass die beweglichen Teile in der Brennkraftmaschine und in dem Drehzahlübersetzungsmittel 7 geschmiert werden, wodurch insgesamt eine Reduzierung der Schleppleistung eintritt, die der elektrische Starter aufbringen muss. Dadurch ist während dem zweiten Startvorgang der Reibungsverlust in der Brennkraftmaschine 1 und dem Drehzahlübersetzungsmittel 7 reduziert, so dass sowohl die Aufziehdrehzahl als auch die Drehzahl der Brennkraftmaschine bei geschlossener Impulsstart-Kupplung erhöht wird, wodurch die Startsicherheit gesteigert wird.

In Figur 3 sind zwei Drehzahlkurven der Schwungmasse 3 über der Zeit t während eines zweiten Startversuchs wiedergegeben. Die obere Kurve des Drehzahlverlaufs wurde während des zweiten Startvorgangs ermittelt, wobei beim Startabbruch die Brennkraftmaschine 1 beziehungsweise deren Kurbelwelle 2 noch so lange angetrieben wurde, bis eine Reduzierung der Reibungsverluste eintrat. Bei der unteren Drehzahlkurve wurde diese Zusatzmaßnahme nicht durchgeführt.

Im folgenden wird der Verlauf der Kurven näher beschrieben: Bis zum Zeitpunkt t1 findet die Aufziehphase 15 der Schwungmasse 3 statt. Zum Zeitpunkt t1 wird dann die erste Kupplungsphase 21 eingeleitet, bei der die Impulsstart-Kupplung 4 geschlossen wird. Aus den Kurven ist ersichtlich, dass beim Schließen der Impulsstart-Kupplung zum Zeitpunkt t1 die Drehzahl der Kurbelwelle 2 bis zum Zeitpunkt t2 beziehungsweise t2' zunimmt und die Drehzahl der Schwungmasse abnimmt. Zum Zeitpunkt t2 beziehungsweise t2' liegt dann zwischen kurbelwellenseitigem Kupplungsteil und schwungmassenseitigem Kupplungsteil kein Schlupf vor, so dass also die Impulsstart-Kupplung 4 vollständig geschlossen ist. Dadurch, dass die Schwungmasse 3 ihre Rotationsenergie an die Brennkraftmaschine abgegeben hat, fällt die Drehzahl n der Schwungmasse 3 und damit auch die der Kurbelwelle 2. Zu Beginn dieses abfallenden Drehzahlkurvenabschnitts wird während des zweiten Starts zum Zeitpunkt t3 (untere Drehzahlkurve) beziehungsweise t3' (obere Drehzahlkurve) die erste unterstützende Verbrennung möglich. Es zeigt sich also, dass die erste unterstützende Verbrennung zum Zeitpunkt t3 beziehungsweise t3' noch vor Erreichen der Minimaldrehzahl nₘᵢₙ der Brennkraftmaschine 1 aktiviert werden kann, wobei während dem Zeitraum t0 bis t1 die Voreinspritzung des Kraftstoffs in den Zylinder der Brennkraftmaschine möglich ist. Es zeigt sich also, dass in beiden Fällen ein ausreichender Sicherheitsabstand zwischen der ersten unterstützenden Verbrennung und der Minimaldrehzahl nₘᵢₙ vorliegt, so dass also die Brennkraftmaschine 1 zumindest während des zweiten Startversuchs sicher gestartet werden kann.

## Patentansprüche

1. Impulsstartverfahren für eine Brennkraftmaschine, bei dem während einer Aufziehphase eine Schwungmasse drehangetrieben beschleunigt wird und anschließend während einer Kupplungsphase die drehende Schwungmasse mit einer drehbar gelagerten Welle, vorzugsweise Kurbelwelle, der Brennkraftmaschine zur Drehmomentübertragung gekuppelt wird, **dadurch gekennzeichnet, dass** während der Aufziehphase (15) und/oder der Kupplungsphase (21,22) der Drehzahlverlauf der Schwungmasse (3) ausgewertet wird, dass aus dieser Auswertung abgeleitet wird, ob ein erfolgreicher Start der Brennkraftmaschine (1) möglich ist, und dass -sofern ein erfolgreicher Start nicht erwartet wird- die Brennkraftmaschine (1) über die Welle (2) in eine für einen nachfolgenden zweiten Startversuch günstige Betriebsstellung gebracht wird.

2. Impulsstartverfahren nach Anspruch 1, **dadurch gekennzeichnet, dass** während der Aufziehphase (15) für die Auswertung der Gradient (g) des Drehzahlverlaufs (n(t)) der Schwungmasse (3) verwendet wird und dass bei zu geringem Gradient (g) die Kupplungsphase (21,22) eingeleitet wird.

3. Impulsstartverfahren nach Anspruch 1, **dadurch gekennzeichnet, dass** während der Aufziehphase (15) für die Auswertung die Höhe der Drehzahl (n) der Schwungmasse (3) zu festlegbaren Zeitpunkten (t) erfasst wird und dass bei einer zu geringen Drehzahlhöhe bei einem bestimmten Zeitpunkt die Kupplungsphase (21,22) eingeleitet wird.

4. Impulsstartverfahren nach Anspruch 1, **dadurch gekennzeichnet, dass** während der Kupplungsphase für die Auswertung der Gradient (g) des Drehzahlverlaufs (n(t)) der Schwungmasse (3) verwendet wird und dass bei zu negativem Gradient (g) der Startversuch abgebrochen und die Brennkraftmaschine (1) in die für den zweiten Startversuch günstige Betriebsstellung gebracht wird.

5. Impulsstartverfahren nach Anspruch 1, **dadurch gekennzeichnet, dass** während der Kupplungsphase für die Auswertung die Höhe der Drehzahl (n) der Schwungmasse (3) zu festlegbaren Zeitpunkten (t) erfasst wird und dass bei einer zu geringen Drehzahlhöhe bei einem bestimmten Zeitpunkt (t) der Start abgebrochen und die Brennkraftmaschine (1) in die für den zweiten Startversuch günstige Betriebsstellung gebracht wird.

6. Impulsstartverfahren nach einem der vorhergehenden Ansprüche, **dadurch gekennzeichnet, dass** beim Startabbruch zumindest noch die Synchronisierung der Brennkraftmaschine (1) erfolgt, während der die Kolbenstellung und/oder Ventilstellung ermittelt wird.

7. Impulsstartverfahren nach einem der vorhergehenden Ansprüche, **dadurch gekennzeichnet, dass** bei der Auswertung des Drehzahlverlaufs (n(t)) weitere Startparameter, vorzugsweise die Umgebungstemperatur, die Betriebstemperatur der Brennkraftmaschine und/oder der Ladezustand einer Starterbatterie berücksichtigt werden.

8. Impulsstartverfahren nach einem der vorhergehenden Ansprüche, **dadurch gekennzeichnet, dass** während die Brennkraftmaschine (1) in die für den zweiten Startversuch günstige Betriebsstellung gebracht wird keine Kraftstoffeinspritzung und/oder Zündung erfolgt.

9. Impulsstartverfahren nach einem der vorhergehenden Ansprüche, **dadurch gekennzeichnet, dass** -sofern ein erfolgreicher erster Start nicht erwartet wirddie Welle (2) der Brennkraftmaschine (1) über einen festlegbaren Zeitraum mit vorgebbarer Drehzahl (n) angetrieben wird, bevor sie in die günstige Betriebsstellung gebracht wird.

10. Impulsstartverfahren nach einem der vorhergehenden Ansprüche, **dadurch gekennzeichnet, dass** zwischen dem ersten und zweiten Startversuch ein Nachladen der Starterbatterie über die Bordnetzbatterie eines Kraftfahrzeugs erfolgt.

11. Impulsstartverfahren nach einem der vorhergehenden Ansprüche, **dadurch gekennzeichnet, dass** durch Beeinflussen des Auspendelns der Brennkraftmaschine (1) nach dem Startabbruch diese in die günstige Betriebsstellung gebracht wird.

12. Impulsstartvorrichtung für eine Brennkraftmaschine, mit einem elektrischen Starter (5), der eine drehbar gelagerte Schwungmasse (3) antreibt, einer Startersteuerung (9), die den Starter (5) und eine Impulsstart-Kupplung (4) steuert, insbesondere zur Durchführung eines Impulsstartverfahrens nach einem der Ansprüche 1 bis 11, **gekennzeichnet durch** eine Auswerteschaltung (11), die die Drehzahl (n) der Schwungmasse (3) zu bestimmten Zeitpunkten und/oder den Gradient (g) der Drehzahlkurve (n(t)) über der Zeit (t) auswertet und beurteilt, ob ein erfolgreicher Start der Brennkraftmaschine (1) möglich ist.

## Claims

1. Pulse-start method for an internal combustion engine, in which, during a wind-up phase, a flywheel mass is accelerated, in rotation, and subsequently, during a coupling phase, the rotating flywheel mass is coupled to a rotatably mounted shaft, preferable crankshaft, of the internal combustion engine for torque transmissions, **characterized in that**, during the wind-up phase (15) and/or the coupling phase (21, 22), the rotational-speed profile of the flywheel mass (3) is evaluated, **in that**, from this evaluation, it is derived as to whether a successful start of the internal combustion engine (1) is possible, and **in that**, insofar as a successful start is not expected, the internal combustion engine (1) is brought via the shaft (2) into an operating position favourable from a following second start attempt.

2. Pulse-start method according to Claim 1, **characterized in that**, during the wind-up phase (15), the gradient (g) of the rotational-speed profile (n(t)) of the flywheel mass (3) is used for evaluation, and **in that**, in the case of too low a gradient (g), the coupling phase (21, 22) is initiated.

3. Pulse-start method according to Claim 1, **characterized in that**, during the wind-up phase (15), the magnitude of the rotational speed (n) of the flywheel mass (3) is detected at definable time points (t) for evaluation, and **in that**, in the case of too low a rotational-speed magnitude, the coupling phase (21, 22) is initiated at a specific time point.

4. Pulse-start method according to Claim 1, **characterized in that**, during the coupling phase, the gradient (g) of the rotational-speed profile (n(t)) of the flywheel mass (3) is used for evaluation, and **in that**, in the case of too negative a gradient (g), the start attempt is discontinued and the internal combustion engine (1) is brought into the operating position favourable for the second start attempt.

5. Pulse-start method according to Claim 1, **characterized in that**, during the coupling phase, the magnitude of the rotational speed (n) of the flywheel mass (3) is detected at definable time points (t) for evaluation, and **in that**, in the case of too low a rotational-speed magnitude, the start is discontinued at a specific time point (t) and the internal combustion engine (1) is brought into the operating position favourable for the second start attempt.

6. Pulse-start method according to one of the preceding claims, **characterized in that**, in the case of the discontinuation of a start, at least the synchronization of the internal combustion engine (1) still takes place, during which the piston position and/or valve position is determined.

7. Pulse-start method according to one of the preceding claims, **characterized in that**, further start parameters, preferably the ambient temperature, the operating temperature of the internal combustion engine and/or the charge state of a starter battery, are taken into account in the evaluation of the rotational-speed profile (n(t)).

8. Pulse-start method according to one of the preceding claims, **characterized in that** no fuel injection and/or no ignition takes place while the internal combustion engine (1) is brought into the operating position favourable for the second start attempt.

9. Pulse-start method according to one of the preceding claims, **characterized in that**, insofar as a successful first start is not expected, the shaft (2) of the internal combustion engine (1) is driven at a predeterminable rotational speed (n) for a definable period of time, before the latter is brought into the favourable operating position.

10. Pulse-start method according to one of the preceding claims, **characterized in that** a recharging of the starter battery via the on-board battery of a motor vehicle takes place between the first and the second start attempt.

11. Pulse-start method according to one of the preceding claims, **characterized in that**, by the swing-down of the internal combustion engine (1) being influenced after the discontinuation of the start, the latter is brought into the favourable operating position.

12. Pulse-start device for an internal combustion engine, with an electrical starter (5) which drives a rotatably mounted flywheel mass (3), and with a starter control (9) which controls the starter (5) and a pulse-start coupling (4), in particular for carrying out a pulse-start method according to one of Claims 1 to 11, **characterized by** an evaluation circuit (11) which evaluates the rotational speed (n) of the flywheel mass (3) at specific time points and/or the gradient (g) of the rotational-speed curve (n(t)) over the time (t) and judges whether a successful start of the internal combustion engine (1) is possible.

## Revendications

1. Procédé de démarrage par impulsion pour moteur à combustion interne, dans lequel, pendant une phase de montée, une masse d'équilibrage est accélérée en entraînement rotatif et puis, pendant une phase de couplage, la masse d'équilibrage en rotation est couplée avec un arbre du moteur à combustion interne logé de manière pivotante, de préférence un vilebrequin, pour la transmission du couple,
**caractérisé en ce que**
pendant la phase de montée (15) et/ou la phase de couplage (21, 22), l'évolution de la vitesse de rotation de la masse d'équilibrage (3) est exploitée, et l'on déduit de cette exploitation si un démarrage réussi du moteur à combustion interne (1) est possible et, dans la mesure où un démarrage réussi n'est pas attendu, le moteur à combustion interne (1) est mis en position de fonctionnement favorable pour une deuxième tentative de démarrage qui suivra.

2. Procédé de démarrage par impulsion selon la revendication 1,
**caractérisé en ce que**
le gradient (g) de l'évolution de la vitesse de rotation (n(t)) de la masse d'équilibrage (3) est utilisé pendant la phase de montée (15) pour l'exploitation, et pour un gradient (g) trop petit, la phase de couplage (21, 22) est lancée.

3. Procédé de démarrage par impulsion selon la revendication 1,
**caractérisé en ce que**
pendant la phase de montée (15), l'amplitude de la vitesse de rotation (n) de la masse d'équilibrage (3) est acquise pour l'exploitation en des instants (t) définissables et, pour une amplitude de vitesse de rotation trop faible à un certain instant, la phase de couplage (21, 22) est lancée.

4. Procédé de démarrage par impulsion selon la revendication 1,
**caractérisé en ce que**
pendant la phase de couplage, le gradient (g) de l'évolution de la vitesse de rotation (n(t)) de la masse d'équilibrage (3) est utilisé pour l'exploitation et, pour un gradient (g) trop négatif, la tentative de démarrage est interrompue et le moteur à combustion interne (1) mis en une position de fonctionnement favorable à une deuxième tentative de démarrage.

5. Procédé de démarrage par impulsion selon la revendication 1,
**caractérisé en ce que**
pendant la phase de couplage, l'amplitude de la vitesse de rotation (n) de la masse d'équilibrage (3) est acquise pour l'exploitation à des instants (t) définissables et, pour une amplitude de la vitesse de rotation trop faible à un instant (t) défini, le démarrage est interrompu et le moteur à combustion interne (1) mis en une position de fonctionnement favorable à une deuxième tentative de démarrage.

6. Procédé de démarrage par impulsion selon l'une quelconque des revendications précédentes,
**caractérisé en ce que**
lors d'une interruption de démarrage, la synchronisation du moteur à combustion interne (1) s'effectue au moins encore pendant laquelle la position de piston et/ou la position de soupape est acquise.

7. Procédé de démarrage par impulsion selon l'une quelconque des revendications précédentes,
**caractérisé en ce que**
lors de l'exploitation de l'évolution de vitesse de rotation (n(t)), d'autres paramètres de démarrage, de préférence la température ambiante, la température de fonctionnement du moteur à combustion interne et/ou l'état de charge d'une batterie de démarreur, sont pris en compte.

8. Procédé de démarrage par impulsion selon l'une quelconque des revendications précédentes,
**caractérisé en ce que**
pendant que le moteur à combustion interne (1) est mis en position de fonctionnement favorable à la deuxième tentative de démarrage, aucune injection de carburant et/ou aucun allumage ne se produisent.

9. Procédé de démarrage par impulsion selon l'une quelconque des revendications précédentes,
**caractérisé en ce que**
dans la mesure où un premier démarrage réussi n'est pas attendu, l'arbre (2) du moteur à combustion interne (1) est entraîné pendant un laps de temps définissable à une vitesse de rotation (n) prédéfinissable avant qu'il ne soit mis en position de fonctionnement favorable.

10. Procédé de démarrage par impulsion selon l'une quelconque des revendications précédentes,
**caractérisé en ce qu'**
un rechargement de la batterie de démarrage s'effectue entre la première et la deuxième tentative de démarrage, par la batterie embarquée d'un véhicule automobile.

11. Procédé de démarrage par impulsion selon l'une quelconque des revendications précédentes,
**caractérisé en ce que**
le moteur est mis en une position de fonctionnement favorable en influant sur la fin de la rotation du moteur à combustion interne (1) après l'interruption de démarrage.

12. Dispositif de démarrage par impulsion pour moteur à combustion interne équipé d'un démarreur électrique (5) qui entraîne une masse d'équilibrage (3) logée de manière pivotante, une commande de démarreur (9) qui commande le démarreur (5) et l'accouplement de démarrage par impulsion (4) en particulier par l'exécution d'un procédé de démarrage par impulsion selon l'une quelconque des revendications 1 à 11,
**caractérisé par**
un circuit d'exploitation (11) qui exploite la vitesse de rotation (n) de la masse d'équilibrage (3) en des instants définis et/ou le gradient (g) de la courbe de vitesse de rotation (n(t)) sur le temps (t), et qui estime si un démarrage réussi du moteur à combustion interne (1) est possible.
